# EUROPÄISCHE PATENTSCHRIFT

(11) **EP 1 741 665 B1**
(45) Veröffentlichungstag und Bekanntmachung des Hinweises auf die Patenterteilung: **07.01.2009**
(21) Anmeldenummer: 06011917.9
(22) Anmeldetag: 09.06.2006
(51) Int. Cl.: B67C 3/34, B08B 9/08

(54) **Behandlungsstation für KEG's**
Treatment station for kegs
Station de traitement de fûts

(30) Priorität: 06.07.2005 DE 102005031573
(43) Veröffentlichungstag der Anmeldung: 10.01.2007
(73) Patentinhaber: KHS AG, 44143 Dortmund (DE)
(72) Erfinder: Monzel, Alois, 67591 Mörstadt (DE)

(56) Entgegenhaltungen:
- BE-A2- 902 644
- DE-A1- 1 800 585
- DE-A1- 3 014 746

## Beschreibung

Die vorliegende Erfindung betrifft eine Behandlungsstation zum Behandeln von KEG's gemäß dem Oberbegriff des Anspruches 1 und wie aus der BE 902.644 bekannt. Ein Verfahren ist Gegenstand des Anspruches 8. Vorteilhafte Weiterbildungen sind in den Unteransprüchen angegeben.

Werden Getränke oder andere flüssige Produkte in größeren Mengen gehandhabt oder ausgegeben, wie z.B. in Gaststätten, so hat es sich als besonders vorteilhaft erwiesen, diese Produkte nicht in Flaschen oder Dosen sondern in Fässern zu handhaben. Dabei wiederum bietet die Verwendung von so genannten KEG's zahlreiche weitere Vorteile.

Ein Hauptvorteil der Verwendung von KEG's besteht darin, dass diese Fässer aufgrund einer besonders vorteilhaften Ausbildung der Anschlüsse für Füllgut und Druckgas hermetisch dicht sind, und somit Füllgut und Fassinnenraum vor Verschmutzungen aller Art, insbesondere aber vor dem Kontakt mit Keimen geschützt sind. Die Anschlüsse werden in so genannten Fittingen oder Fittings zusammengefasst.

In der Regel werden KEG's in den Abfüllbetrieben, dabei insbesondere in den großen Betrieben der Getränkeindustrie industriell gehandhabt, gereinigt und wiederbefüllt.

Dazu werden vollautomatische Reinigungs- und Abfüllanlagen eingesetzt, in denen die KEG's auf einer Einzelmaschine mit nur einer Behandlungsstation, oder auf einer Großmaschine mit einer Vielzahl von Behandlungsstationen, z.B. 24 - 36, behandelt werden.

Die KEG's werden in leerem Zustand an einer Aufgabestation der Anlage aufgegeben und durchlaufen die Reinigungs- und/oder Füllstationen, bevor sie am anderen Ende der Anlage in gereinigtem und gefüllten Zustand entnommen und zu den Abnehmern transportiert werden.

Bei Behandlungsanlagen für KEGs ist es üblich, dass die KEGs kopfüber, d.h. mit dem so genannten Fitting nach unten durch die Anlage bewegt werden, und in dieser Ausrichtung auch mit den verschiedenen Behandlungsmedien oder auch mit dem Füllgut und Druckgas beaufschlagt werden. Dabei werden die erforderlichen Verbindungen zwischen dem Inneren des KEGs und den Medien bzw. deren Zu- oder Ableitungen mittels des KEG-Fittings hergestellt. Die Herstellung eine Verbindung zwischen KEG und Medienleitung geschieht wie folgt: Durch eine geeignete Transportvorrichtung wird das KEG 13 einer Behandlungsstation zugeführt. In der Praxis findet dabei z.B. das so genannte Pilgerschritt-Verfahren Anwendung.

Während des Transportes ist das KEG 13 derart orientiert, dass das Fitting 14 nach unten gerichtet ist. Befindet sich das KEG 13 in etwa senkrecht und/oder mittig über einer Behandlungsposition, so wird das KEG 13 aus einer erhöhten Transportposition in eine niedrigere Behandlungsposition abgesenkt, wobei es in eine Wirkverbindung mit einer ortsfesten Zentrierung 15 tritt und dadurch zu einem Stößel 16 zentriert und/oder ausgerichtet wird. Zeitgleich mit dem Absenken in die Behandlungsposition wird ein Anpreßelement 17 aktiviert, worauf sich dieses an den Boden des KEG's anlegt, das Absenken und die Zentrierung unterstützt und anschließend den erforderlichen Anpressdruck für die nachfolgende Behandlung des KEGs 13 aufbaut. Nachdem das KEG 13 positioniert und fixiert ist, erfolgt die Behandlung des KEG's 13, wobei es sich je nach Behandlungsstation um einen Reinigungs- oder Füllvorgang handeln kann.

Zu jedem dieser Behandlungsvorgänge ist es erforderlich, Medienleitungen mit dem KEG bzw. dessen Innenraum zu verbinden, wobei die Verbindungen möglichst dicht und hygienisch, aber auch schnell und materialschonend erfolgen sollen. Diese Anforderungen werden durch die, in der Praxis verbreiteten KEG-Fittinge in zufriedenstellender Weise erfüllt.

Um die Verbindung der Medienleitungen mit dem KEG herzustellen, ist an der Behandlungsstation ein Behandlungskopf vorgesehen, welcher neben der Zentrierung 15 und dem Stößel 16 ebenfalls Dichtungselemente und die Zu- und/oder Ableitungen für Behandlungsmedien, Füllgut oder Druckgas zum oder vom Behandlungskopf umfasst.

Ist nun das KEG mittels des Anpresselementes 17 dichtend gegen die im Behandlungskopf angeordneten Dichtungen angepresst, so wird der Stößel 16 durch geeignete Betätigungsmittel aus einer ersten, niedrigen Nicht-Eingriffsposition in eine zweite, höhere Eingriffsposition verbracht. Während dieser Bewegung öffnet der Stößel 16 die am KEG-Fitting vorgesehenen Verschlüsse oder Ventile und geht mit den entsprechenden Anlageflächen eine dichtende Verbindung ein, so dass Behandlungsmedien oder Füllgut in gewünschter Weise in das KEG hinein- oder herausgeleitet werden können.

Ist die Behandlungs- oder Füllphase beendet, so verfährt der Stößel in die Nicht-Eingriffsposition, die Verschlüsse des KEG-Fittings werden durch Federkraft verschlossen, der Inhalt des KEG's ist hermetisch dicht verpackt.

In der Praxis haben, teils aus technischen Gründen, teils aus Gründen der gewünschten Inkompatibilität, zahlreiche KEG-Fittinge Verbreitung gefunden, welche sich in ihren geometrischen Abmessungen derart unterscheiden, dass jede einzelne Sorte von KEG-Fittingen für ihre Verarbeitung zumindest eigene Stößel 16 und Zentrierungen 15 erforderlich macht, wodurch bei jedem Wechsel der KEG- bzw. Fitting-Sorte umfangreiche Umbaumaßnahmen erforderlich werden.

Dabei ist ebenfalls zu beachten, dass in der Getränkeindustrie hohe Anforderungen an die Sauberkeit und Sicherheit des Reinigungs- und Abfüllprozesses gestellt werden, wodurch nach Umbaumaßnahmen Reinigungs- und/oder Desinfektionsmaßnahmen erforderlich werden können, welche den Zeitbedarf und damit auch die Kosten derartiger Umbaumaßnahmen noch weiter steigern.

Dieses wird in der Praxis als besonders nachteilig empfunden.

Aufgabe und Ziel der vorliegenden Erfindung ist es, eine Behandlungsstation für die Behandlung von KEG's aufzuzeigen, welche die, für die Behandlung von KEG's mit unterschiedlichen Fittingen notwendigen Umbaumaßnahmen überflüssig macht. Dazu wird ein Behandlungskopf vorgestellt, welcher die Verarbeitung von verschiedenen Fittingen gestattet, ohne dass dazu Umbaumaßnahmen erforderlich wären.

Im Nachfolgenden wird die vorliegende Erfindung anhand eines Ausführungsbeispieles näher erläutert.

Im Einzelnen zeigt die
- Figur 1: in einer Übersichtszeichnung ein an einer Behandlungsstation angeordnetes KEG,
- Figur 2: in einer vereinfachten Schnittdarstellung einen zum Stand der Technik gehörenden Behandlungskopf für Flachfittinge, die
- Figur 3: ebenfalls in einer vereinfachten Schnittdarstellung einen zum Stand der Technik gehörenden Behandlungskopf für Korbfittinge, die
- Figur 4: einen erfindungsgemäßen Behandlungskopf mit unabhängig voneinander beweglichen Stößeln (21, 26), die
- Figur 5: einen erfindungsgemäßen Behandlungskopf mit nicht unabhängig voneinander beweglichen Stößeln (21, 26) und die
- Figur 6: in einer Prinzipdarstellung eine verstellbare Zentrierung (15).

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

In der Praxis haben u.a. zwei Fitting-Typen eine erhebliche Bedeutung erlangt. Dabei handelt es sich um die so genannten Flach- und Korbfittinge.

Das in der Figur 2 dargestellte Flachfitting 19 weist im Wesentlichen eine teller- oder scheibenförmige Gestalt auf, wobei diese ein bewegliches, kreisringförmiges Ventil 20 beinhaltet. Dieses Ventil 20 wird durch einen hohlen Becherstößel 21 betätigt, welcher mit dem Ventil 20 eine Dichtverbindung eingeht und gleichzeitig die Medienverbindungen zu Füllrohr 22 und KEG-Innenraum 23 herstellt. Die Vorgehensweise wird in der Figur 2 deutlich dargestellt, wobei die linke Hälfte der Figur 2 einen geschlossenen und die rechte Hälfte einen geöffneten Zustand darstellt.

Das in der Figur 3 dargestellte Korbfitting 25, weist die Gestalt von mehreren, innerhalb eines Zylinders angeordneten Kreisringen auf, wobei sich in der Mitte dieser Kreisringe ein kreisförmiges Abschlusselement befindet. Beim Korbfitting 25 bilden das kreisförmige Abschlusselement und der innerste Kreisring die beweglichen Ventilelemente. Diese Elemente werden von einem Stufenstößel 26 angehoben und betätigt, wodurch die Verbindungen zum KEG-Innenraum 23 hergestellt werden.

Erfindungsgemäß ist nun vorgesehen, den Behandlungskopf derart auszubilden, dass mit diesem sowohl KEGs mit Fittingen in der Art der beschriebenen Flachfittinge, als auch KEGs mit Fittingen in der Art der beschriebenen Korbfittinge geöffnet und in gewünschter Weise behandelbar sind. Dazu werden einem Behandlungskopf 18 Betätigungselemente zugeordnet, welche mit unterschiedlichen Fitting-typen in eine Wirkverbindung treten können.

Wie dass in der Figur 4 dargestellte Ausführungsbeispiel zeigt, weist ein erfindungsgemäßer Behandlungskopf 18 sowohl ein Element zur Betätigung von Flachfittingen 19, beispielsweise einen Becherstößel 21, als auch ein Element zur Betätigung von Korbfittingen 25, beispielsweise einen Stufenstößel 26 auf. Sowohl Becherstößel 21 als auch Stufenstößel 26 sind im wesentlichen rotationssymmetrisch ausgebildet, wobei beide in ihrem Inneren eine Medienleitung 27 aufweisen. In besonders vorteilhafter Ausgestaltung ist der Stufenstößel 26 innerhalb des Becherstößels 21 angeordnet. Dabei sind beide Elemente unabhängig voneinander verschiebbar, so dass diese unbeeinflusst vom jeweils anderen Element eine Hubbewegung zur Öffnung des jeweiligen Fittingtyps ausführen können. Dabei ist ebenfalls vorgesehen, diese Hubbewegungen durch jeweils eigene Antriebe auszuführen.

In der Figur 4 ist beispielhaft eine Situation dargestellt, in welcher dem Behandlungskopf 18 ein Flachfitting 19 zugeordnet ist. Zunächst befinden sich sowohl Becherstößel 21, als auch Stufenstößel 26 in einer Nicht-Eingriffsposition. Um den Behandlungsprozess des KEG's einzuleiten, wird der Becherstößel 21 angehoben, wohingegen der Stufenstößel 26 in der Nicht-Eingriffsposition verbleibt. Wie in der rechten Hälfte der Figur 4 in gestrichelter Linie dargestellt, betätigt die Oberkante des Becherstößels 21 das kreisringförmige Ventil 20 des Flachfittings und gibt somit die Medienverbindungen zum oder vom KEG frei. Nach Abschluss der Behandlung verfährt der Becherstößel 21 zurück in die Nicht-Eingriffsposition, wodurch das tellerförmige Ventil 20 wieder verschlossen wird. Wird nun dem Behandlungskopf 18 ein KEG mit einem Korbfitting zugeordnet, so wird die Behandlungsphase dadurch eingeleitet, dass der Stufenstößel 26 aus der Nicht-Eingriffsposition in die Eingriffsposition verbracht wird, wobei der Becherstößel 21 in der Nicht-Eingriffsposition verbleibt. Dabei werden die Ventilelemente analog zu den Darstellungen in der Figur 3 geöffnet und, nach Abschluss der Behandlungsphase, wieder verschlossen.

In einer weiteren, überaus vorteilhaften Weiterbildung der vorliegenden Erfindung ist vorgesehen, den Behandlungskopf 18 und/oder die Behandlungsstation mit einem Erkennungsmodul auszustatten, welches in der Lage ist, den KEG- und/oder Fittingtyp des augenblicklich zur Behandlung anstehenden KEGs automatisch zu erkennen und zur anschließenden Behandlung des KEGs den entsprechenden Stößel zu aktivieren.

Da zahlreiche KEGs mit so genannten RFID-Transpondern ausgestattet sind, welche u.a. auch den Fittingtyp direkt oder indirekt als computerlesbare Information gespeichert haben, kann es sich bei einem solchen Modul beispielsweise um eine Transponder-Leseeinheit mit nachgeschalteter Auswert- und Aktivierungsvorrichtung handeln.

Ebenfalls sind weitere Modultypen wie z.B. mechanisch oder optisch arbeitende Sensoren oder sogar Kamerasysteme mit nachgeschalteter, computerunterstützter Bildverarbeitung möglich. Durch diese Vorgehensweise wird es erstmalig ermöglicht, innerhalb einer Abfüllanlage KEGs mit verschiedenen Fittingtypen in gemischter und ungeordneter Reihenfolge zu verarbeiten, wodurch sich besondere Vorteile hinsichtlich Flexibilität und Wirtschaftlichkeit der Abfüllanlagen ergeben.

Im Rahmen einer weiteren Ausgestaltung ist, wie in der Figur 5 gezeigt, vorgesehen, Stufenstößel 26 und Becherstößel 21 derart zueinander anzuordnen, dass der Stufenstößel 26 über die Oberkante des Becherstößels 26 hinausragt. Dabei wird der Stufenstößel 26 z.B. durch Federkraft gegenüber dem Becherstößel 21 in dieser erhöhten Position gehalten, wobei sich die Feder beispielsweise am oder im Becherstößel abstützt. Bei der Öffnung von Korbfittingen bewegen sich Stufen- und Becherstößel 26, 21 gemeinsam in die Eingriffsposition, der Stufenstößel 26 öffnet die Ventile, ohne dass der mit ihm verfahrende Becherstößel diesen Vorgang negativ beeinflussen würde. Steht ein Flachfitting 19 zur Behandlung an, so werden zunächst beide Stößel aus der Nicht-Eingriffsposition heraus bewegt. Nach einer bestimmten Wegstrecke stößt der Stufenstößel 26 gegen den nicht beweglichen Mittelteil des Fittings, und kann somit seine Aufwärtsbewegung nicht weiter fortsetzten. Der Becherstößel 26 hingegen verfährt weiter aufwärts und öffnet das kreisringförmige Ventil 20. Durch diese überaus vorteilhafte Vorgehensweise können ein separater Antrieb für den Stufenstößel und das Erkennungsmodul entfallen, ohne dass die gemischte Verarbeitung verschiedener Fittingtypen unterbunden wird.

In weiterer eigenständigen Ausbildung der vorliegenden Erfindung wird vorgeschlagen die bekannten Zentrierungen 15, welche ebenfalls an die unterschiedlichen äußeren Abmessungen der verschiedenen Fittingtypen angepasst sind, und somit bei bekannten Vorrichtungen bei einem Wechsel des Fittingtyps ausgetauscht werden müssen, durch eine Universalvorrichtung zu ersetzen.

## Patentansprüche

1. Behandlungsstation für die Behandlung oder Füllung der Innenräume von mit Fittingen ausgestatteten KEG's, mit einem Anpresselement (17), einem Behandlungskopf (18), mit einer Zentrierung (15) und Zu- und Ableitungen für Behandlungsmedien und/oder Füllgut und mindestens einem Betätigungselement für das oder die Ventilelemente des Fittings, **dadurch gekennzeichnet, dass**
das mindestens eine Betätigungselement derart ausgebildet ist, dass sowohl flachfittingartige, als auch korbfittingartige Fittinge (19, 25) geöffnet und mit den Zu- und/oder Ableitungen verbunden werden können.

2. Behandlungsstation nach Anspruch 1, **dadurch gekennzeichnet, dass** der Behandlungskopfes (18) mindestens zwei unabhängig voneinander bewegbare Stößel (21,26) umfasst.

3. Behandlungsstation nach Anspruch 1, **dadurch gekennzeichnet, dass** der Behandlungskopfes (18) mindestens zwei Stößel (21,26) aufweist, welche nicht unabhängig voneinander bewegbar sind.

4. Behandlungsstation nach Anspruch 3, **dadurch gekennzeichnet, dass** ein erster äußerer Stößel (21) derart ausgebildet ist, dass dieser einen zweiten, inneren Stößel (26) aufnimmt und mit sich vorwärts bewegt, wobei der erste Stößel (21) des Weiteren derart ausgebildet ist, dass der zweite Stößel (26) dann, wenn er an einem ortsfesten Element zur Anlage kommt, und somit der weiteren Vorwärtsbewegung des ersten Stößels (21) nicht weiter folgen kann, in den ersten Stößel (21) eintauchen kann.

5. Behandlungsstation nach Anspruch 3, **dadurch gekennzeichnet, dass** erster äußerer und zweiter innerer Stößel (21, 26) derart ausgebildet sind, dass sich deren Dichtungsflächen dann relativ zueinander verschieben, wenn der zweite innere Stößel (26) durch Anlage an einem ortsfesten Element einer Aufwärtsbewegung nicht mehr folgen kann.

6. Behandlungsstation nach einem der vorhergehenden Ansprüche, **dadurch gekennzeichnet, dass** der Behandlungsstation und/oder dem Behandlungskopf (18) zumindest ein Erkennungsmodul für den Fittingtyp zugeordnet ist.

7. Behandlungsstation nach Anspruch 8, **dadurch gekennzeichnet, dass** es sich bei dem Erkennungsmodul um ein rechnergestütztes Bildverarbeitungssystem oder optisch oder mechanisch arbeitende Sensoren handelt.

8. Verfahren zum Betrieb einer Behandlungsstation gemäss einem der Ansprüche 2-7 , **dadurch gekennzeichnet, dass** der in Abhängigkeit des aktuell zur Verarbeitung anstehenden Fittingtyps zu aktivierende Stößel (21, 26) für die gesamte Behandlungsanlage durch Anwendervorgabe vorbestimmt wird, oder dass der in Abhängigkeit des aktuell zur Verarbeitung anstehenden Fittingtyps zu aktivierende Stößel (21, 26) je Behandlungsstation für das aktuell zu behandelnde KEG durch ein Erkennungsmodul automatisch erkannt und aktiviert wird.

## Claims

1. Treatment station for the treatment or filling of the interiors of kegs that are provided with fittings, the said treatment station including a pressing element (17), a treatment head (18) with a centring means (15) and supply and discharge lines for treatment media and/or liquid product and at least one actuating element for the valve element or valve elements of the fitting, **characterised in that** the at least one actuating element is realised in such a manner that both flat-type fittings and basket-type fittings (19, 25) can be opened and can be connected to the supply and discharge lines.

2. Treatment station according to claim 1, **characterised in that** the treatment head (18) comprises at least two plungers (21, 26) that are displaceable independently of one another.

3. Treatment station according to claim 1, **characterised in that** the treatment head (18) includes at least two plungers (21, 26) that are not displaceable independently of one another.

4. Treatment station according to claim 3, **characterised in that** a first outer plunger (21) is realised in such a manner that the said first outer plunger accommodates a second inner plunger (26) and is entrained forward with it, wherein the first plunger (21) is further realised in such a manner that the second plunger (26), whenever it abuts against a stationary element and consequently cannot continue to follow the continued forward movement of the first plunger (21), can be plunged into the first plunger (21).

5. Treatment station according to claim 3, **characterised in that** the first outer plunger and the second inner plunger (21, 16) are realised in such a manner that their sealing faces are displaced relative to each other whenever the second inner plunger (26) can no longer follow an upward movement due to abutting against a stationary element.

6. Treatment station according to one of the preceding claims, **characterised in that** the treatment station and/or the treatment head (18) have associated therewith at least one recognition module for the type of fitting.

7. Treatment station according to claim 8, **characterised in that** the recognition module is a computer-supported image processing system or sensors that operate optically or mechanically.

8. Method for operating a treatment station according to one of claims 2 -7, **characterised in that** the plunger (21, 26) to be activated is specified by the user in advance for the entire treatment system in dependence on the type of fitting currently pending for processing, or **in that** the plunger (21, 26) to be activated is automatically recognised and activated by a recognition module per treatment station for the keg currently being treated in dependence on the type of fitting currently pending for processing.

## Revendications

1. Station de traitement pour le traitement ou le remplissage des volumes intérieurs de fûts équipés de raccords, avec un élément de pressage (17), une tête de traitement (18) avec un centrage (15) et des conduites d'arrivée et de départ pour des agents de traitement et/ou un produit de remplissage et au moins un élément d'actionnement pour le ou les éléments de vanne du raccord, **caractérisée en ce que** l'élément d'actionnement au nombre d'au moins un est conformé de telle manière qu'il est possible d'ouvrir des raccords (19, 25) aussi bien de type raccord plat que de type raccord en corbeille et de les relier aux conduites d'arrivée et/ou de départ.

2. Station de traitement selon la revendication 1, **caractérisée en ce que l**a tête de traitement (18) comprend au moins deux poinçons (21, 26) mobiles indépendamment l'un de l'autre.

3. Station de traitement selon la revendication 1, **caractérisée en ce que** la tête de traitement (18) présente au moins deux poinçons (21, 26) qui ne sont pas mobiles indépendamment l'un de l'autre.

4. Station de traitement selon la revendication 3, **caractérisée en ce qu'**un premier poinçon extérieur (21) est conformé de telle manière qu'il reçoit un deuxième poinçon intérieur (26) et le déplace avec soi vers l'avant, le premier poinçon (21) étant en outre conformé en sorte que le deuxième poinçon (26) peut pénétrer dans le premier poinçon (21) lorsqu'il arrive en butée contre un élément stationnaire et ne peut donc plus suivre le mouvement vers l'avant du premier poinçon (21).

5. Station de traitement selon la revendication 3, **caractérisée en ce que** le premier poinçon extérieur et le deuxième poinçon intérieur (21, 26) sont conformés en sorte que leurs surfaces d'étanchéité se déplacent l'une par rapport à l'autre quand le deuxième poinçon intérieur (26) ne peut plus suivre un mouvement ascendant à cause de sa butée contre un élément stationnaire.

6. Station de traitement selon l'une des revendications précédentes, **caractérisée en ce qu'**à la station de traitement et/ou à la tête de traitement (18) est associé au moins un module de reconnaissance du type de raccord.

7. Station de traitement selon la revendication 8, **caractérisé en ce que** le modèle de reconnaissance est un système informatisé de reconnaissance d'image ou des capteurs optiques ou mécaniques.

8. Procédé d'utilisation d'une station de traitement selon l'une des revendications 2 à 7, **caractérisé en ce que** le poinçon (21, 26) devant être actionné en fonction du type de raccord présent dans chaque cas est prédéterminé pour toute l'installation de traitement par une prescription de l'opérateur, ou **en ce que** le poinçon (21, 26) devant être actionné en fonction du type de raccord présent dans chaque cas est reconnu et activé automatiquement par un module de reconnaissance pour chaque station de traitement et chaque fût à traiter.
